# EUROPÄISCHE PATENTSCHRIFT

(11) **EP 0 348 882 B1**
(45) Veröffentlichungstag und Bekanntmachung des Hinweises auf die Patenterteilung: **20.05.1992**
(21) Anmeldenummer: 89111658.4
(22) Anmeldetag: 27.06.1989
(51) Int. Cl.: F26B 3/30, F26B 9/06, B05D 3/02, G01N 33/32

(54) **Verfahren und Vorrichtung zum Herstellen eines Probestücks für die Qualitätsprüfung wasserlöslicher Lacke**
Method and apparatus for making samples for controlling the quality of water soluble paints
Méthode et appareil pour préparer des échantillons pour le contrôle de qualité de peintures solubles à l'eau

(30) Priorität: 29.06.1988 DE 3821848
(43) Veröffentlichungstag der Anmeldung: 03.01.1990
(73) Patentinhaber: Herberts Gesellschaft mit beschränkter Haftung, 42285 Wuppertal (DE)
(72) Erfinder: Höffer, Michael, D-5600 Wuppertal 12 (DE); Stranghöner, Dieter, Dr., D-4322 Sprockhövel 2 (DE); Nitaidas, Banerjee, D-5600 Wuppertal 21 (DE)
(74) Vertreter: Türk, Gille, Hrabal, Leifert

(56) Entgegenhaltungen:
- EP-A- 0 154 265
- WO-A-87/01186
- CH-A- 303 000
- DE-C- 3 821 848
- FR-A- 914 329
- FR-A- 1 023 325
- FR-A- 1 384 391
- GB-A- 618 978
- US-A- 2 391 195
- US-A- 4 043 048
- US-A- 4 218 831

## Beschreibung

Die Erfindung betrifft ein Verfahren für die Qualitätsprüfung wasserlöslicher Lacke und eine Vorrichtung, um dieses Verfahren durchzuführen, nämlich einen heizbaren Trockenschrank oder dergleichen mit einer Kontrolleinrichtung zum überwachen von Stellgrößen.

Als umweltfreundliche Luft- und ofentrocknende Lacksysteme werden immer häufiger wasserlösliche bzw. wasserverdünnbare Lacke verwendet. Diese Lacke müssen gute filmbildende Eigenschaften aufweisen, auf dem jeweiligen Werkstück eine gut verlaufende, einwandfrei durchhärtende Schicht bilden und im trockenen Zustand je nach Verwendungszweck gegen Witterungseinflüsse, mechanische oder chemische Einflüsse beständig sein.

In der Praxis erfolgt das Lacktrocknen in Lacktrocknungsöfen mit Wärmeeinwirkung. Die Qualität eines Lackes kann daher nur im Zusammenhang mit dem jeweiligen Trocknungsverfahren gesehen werden.

Je nach der Lackart erreicht man die Trocknung durch einfaches Abdunsten der Lacklösungsmittel, d.h. auf physikalischem Wege, und ggfs. zusätzlich durch chemische Trocknung, wobei die Lacke durch das Entstehen vernetzter Makromoleküle erhärten. Die im allgemeinen angewendeten Trockentemperaturen liegen bei 120°C bis 180°C.

Die Wärme wird dabei konvektiv oder durch Strahlung zugeführt. Zumeist werden Umluftöfen einerseits und Infrarot-Strahleröfen andererseits verwendet.

Bei der Karosserielackierung, also in dem Bereich, in dem wasserlösliche Lacke in Zukunft vermehrt eingesetzt werden sollen, werden nach dem Auftrag des Basislackes zwei Trockenschritte nacheinander vollzogen. In einem ersten Schritt wird der Basislack vorgetrocknet, wobei das Lösemittel Wasser verdunstet wird. Dieses Verdunsten geht bei Strahlungstrocknern schneller vor sich als bei Konvektionstrocknung. Daher werden für diesen Vorgang elektrisch beheizte Infrarot-Strahlungsöfen eingesetzt. Dabei müssen die bei der Vortrocknung aus dem Lack entweichenden Lösemittel und sonstigen Spaltprodukte durch schwaches, aber ausreichendes Durchspülen des Ofens mit Frischluft abgeführt werden. Nach dem Antrocknen mittels Infrarot-Strahlung wird sofort im zweiten Schritt die Umlufttrocknung durchgeführt.

Da im Interesse einer rationellen Fertigung Durchlauftrockenöfen bevorzugt werden, werden die beiden Schritte in verschiedenen hintereinandergeschalteten Trockenzonen vorgenommen.

Die US-A-2 391 195 beschreibt eine offene Durchlauftrocknungsanlage für die industrielle Produktion. Sie besteht aus einem Durchlauftunnel mit Infrarotstrahlervorrichtung und einer Vorrichtung für einen beheizten Umlaufbetrieb sowie Kontrolleinrichtungen zum überwachen der Stellgröße und einer Einrichtung zum Steuern der Vorrichtung.

Für die Qualitätsprüfung wasserlöslicher Lacke ist dieses Zwei-Schritt-Verfahren mit Trocknungsvorgängen, die in verschiedenen Trockenzonen vorgenommen werden, ungünstig. Ein großer Nachteil ist darin zu sehen, daß eine Durchlauf-Trockenanlage der oben beschriebenen Art viel Raum beansprucht und auch dann nur schwer in einem Laboratorium installiert werden kann, wenn die Qualität des Lackes nur mit kleinen Werkstücken getestet werden soll. Eine weniger aufwendige Vorrichtung, bei der zwei voneinander getrennte öfen verwendet werden, hat den Nachteil, daß beim Transport des Werkstücks von einem Ofen zum anderen die Gefahr besteht, daß sich Verunreinigungen auf der noch nicht ausgehärteten Lackschicht ablagern. Weiterhin werden durch den Transport nicht definierte Randbedingungen geschaffen, die bei einer Qualitätsprüfung unerwünscht sind. So kann zum Beispiel die Transportdauer unterschiedlich sein, oder es treten Effekte durch die Umgebungstemperatur auf. Bei wasserlöslichen Lacken ergibt sich zusätzlich das Problem des Einflusses der Luftfeuchtigkeit.

Aufgabe der vorliegenden Erfindung ist es daher, ein Verfahren zum Herstellen eines Probestücks für die Qualitätsprüfung insbesondere wasserlöslicher Lacke anzugeben, bei dem standardisierte Bedingungen eingehalten werden können, sowie eine Vorrichtung zum Durchführen des Verfahrens, wobei insbesondere berücksichtigt werden soll, daß die Vorrichtung kompakt ist und beispielsweise in einem Laborraum untergebracht werden kann.

Erfindungsgemäß wird diese Aufgabe durch das in den Patentansprüchen 1 und 2 beschriebene Verfahren sowie die im Patentanspruch 5 beschriebene Vorrichtung gelöst.

Das Verfahren zum Herstellen eines Probestücks für die Qualitätsprüfung wasserlöslicher Lacke besteht aus zwei grundsätzlich unterschiedlichen Verfahrensschritten. Im ersten Schritt wird einem mit Lack versehenen Werkstück in einem abgeschlossenen Raum zuerst Frischluft zugeführt und gleichzeitig mit Infrarot-Strahlung für eine vorgewählte Zeitdauer geheizt. Während dieses Verfahrensschrittes wird hauptsächlich das Lösemittel, also das Wasser im zu prüfenden Lack, verdampft. Die zugeführte Frischluftmenge pro Zeiteinheit und die Temperatur des mit Infrarot-Strahlung geheizten Werkstückes sind vorgewählt und können den jeweiligen Erfordernissen angepaßt werden.

Nach einer vorgewählten Zeitdauer wird der zweite Verfahrensschritt eingeleitet. Es wird mit Umluft geheizt, jedoch findet keine Heizung mit Infrarot mehr statt. Umluftmenge pro Zeiteinheit sowie die Umlufttemperatur sind vorgewählt. In diesem zweiten Verfahrensschritt wird die Umlufttemperatur so gewählt, daß sich eine gewünschte Objekttemperatur im Bereich von 50°C bis 90°C einstellt. Die Bedingungen werden für eine zweite vorgewählte Zeitdauer eingehalten.

Die Verfahrensschritte mit ihren Rahmenbedingungen können so gewählt werden, daß sie denen bei der Karosserielackung im industriellen Maßstab entsprechen.

Zum Durchführen des Verfahrens ist ein heizbarer Trockenschrank vorgesehen.

Der Trockenschrank besteht aus einem quaderförmigen äußeren Gehäuse, das an seiner Unterseite Stellfüße oder ähnliches aufweist. Ferner ist ein inneres Gehäuse vorgesehen, das so angebracht ist, daß zwischen dem äußeren und dem inneren Gehäuse an mindestens fünf Flächen ein Zwischenraum verbleibt.

An einer Fläche des Trockenofens, bevorzugt an seiner Vorderseite, ist eine Tür vorgesehen. Die Tür kann als Doppeltür für Innen-und Außengehäuse ausgebildet sein, so daß zwischen den Türblättern ein entsprechender Zwischenraum wie zwischen den Wänden des Gehäuses verbleibt, oder sie kann einteilig ausgebildet sein. Zweckmäßig ist mindestens zwischen Tür und Außengehäuse eine Dichtung vorgesehen, eine zusätzliche Dichtung kann auch am Innengehäuse angebracht sein.

Am äußeren Gehäuse, bevorzugt an dessen Rückseite ist eine Vorrichtung zum Zuführen von Frischluft vorgesehen. Die Frischluft wird beheizt und gelangt durch Öffnungen im inneren Gehäuse in den Innenraum des Trockenschranks. Vom Innenraum her wird die Abluft durch eine entsprechende Vorrichtung aus dem Trockenschrank herausgeführt. Weiterhin ist am Trockenschrank eine Vorrichtung für den Betrieb mit beheizter Umluft vorgesehen.

Die Einlaßöffnung für die Frischluft kann mit einer Filtervorrichtung versehen sein, so daß nur möglichst staubfreie Luft in den Innenraum gelangen kann. Die Vorrichtung zum Zuführen von Frischluft und die Vorrichtung für den Umluftbetrieb können auch ein Aggregat bilden.

Im Trockenschrank befindet sich weiterhin eine Infrarotstrahler-Vorrichtung. Diese kann aus Infrarotstrahlern im Mittelwellenbereich bestehen, die an der Innenwand des Trockenschranks angebracht sind oder aus daran montierten Heizplatten oder aus einer kombinierten Anordnung.

In einer bevorzugten Ausführungsform ist die Infrarotstrahler-Vorrichtung als Infrarot-Kassette ausgebildet, wobei die Infrarot strahler-Vorrichtung weiter bevorzugt als umstellbares und auswechselbares Modul eingebaut werden kann. Diese Ausführungsform ermöglicht es einerseits, die Infrarotstrahler-Vorrichtung an verschiedenen Stellen im Innenraum zu positionieren, beispielsweise an einer Seitenwand oder an der Grundfläche, andererseits können auch je nach Erfordernissen Module mit unterschiedlicher Strahlungsleistung verwendet werden.

Um eine optimale Ausbeute der Strahlungsleistung zu erzielen, kann die Innenwand des Trockenschranks aus reflektierendem Material bestehen.

Im Trockenschrank können Befestigungselemente vorgesehen sein, die es ermöglichen, die Infrarotstrahler-Vorrichtung an einer Vielzahl von Positionen innerhalb des Trockenschranks anzubringen. Bevorzugt bestehen die Befestigungselemente aus an den Seitenwänden angeordneten Leisten, auf die die Infrarotstrahler-Vorrichtung geschoben wird. Diese Art der Befestigungselemente ist dann von Vorteil, wenn die Infrarotstrahler-Vorrichtung als Kassette ausgebildet ist. Die Kassette kann dann in unterschiedlichen Abständen von der Bodenfläche oder der Deckenfläche des Trockenschranks eingesetzt werden und so den zu beheizenden Raum vergrößern oder verkleinern.

In einer weiter bevorzugten Ausführungsform sind auch an Decken- und Bodenfläche des Innenraums Leistenpaare angeordnet, zwischen die die Kassette geschoben werden kann, so daß auch eine Bestrahlung von den Seiten her möglich ist.

Selbstverständlich ist es auch möglich, daß im Trockenschrank sowohl Befestigungselemente für das waagerechte als auch für das senkrechte Einsetzen der Infrarotstrahler-Vorrichtung vorgesehen sind.

Die Infrarotstrahler-Vorrichtung kann auch als Modul mit Schwenkeinrichtung zum Einstellen einer beliebigen Orientierung im Trockenraum ausgebildet sein.

Das Werkstück, auf das der zu prüfende Lack aufgebracht worden ist, kann entweder auf den Boden des Trockenschranks gelegt werden oder auch an einer entsprechenden Vorrichtung aufgehängt werden. Es hat sich auch als vorteilhaft erwiesen, wenn das Werkstück auf einen Gitterboden gelegt wird, der variabel im Trockenschrank positioniert werden kann. Dazu sind beispielsweise an den Seitenwänden des Innenraums Auflageelemente vorgesehen. Da die Infrarotstrahler-Vorrichtung selbst sehr variabel positioniert werden kann, wird eine gute Bestrahlung des Werkstücks auf jeden Fall gewährleistet.

Die Infrarotstrahler-Vorrichtung kann über geeignete Steckkontakte und Zuführungen mit elektrischem Strom versorgt werden. Bei der Infrarotstrahler-Vorrichtung mit Schwenkeinrichtung ist eine feste elektrische Verbindung vorgesehen.

Der Trockenschrank weist eine Kontrolleinrichtung zum überwachen der Stellgrößen auf. Stellgrößen sind hier Frischluftmenge, Umluftmenge, Umlufttemperatur und die Betriebszeiten für die einzelnen Vorrichtungen. Die Kontrollvorrichtung umfaßt Regler, mittels derer die Stellgrößen festgelegt werden können, sowie entsprechende Fühler für die Stellgrößen und Anzeigevorrichtungen für deren jeweiligen Wert. Außerdem ist ein Fühler und eine Anzeigevorrichtung für die Temperatur des Werkstücks vorgesehen.

Für das durchzuführende Verfahren hat es sich als zweckmäßig erwiesen, die Innenmaße des Trockenschranks so auszulegen, daß zwei Werkstücke bzw. Prüfbleche darin Platz finden.

Mit der erfindungsgemäßen Vorrichtung kann das Verfahren zur Qualitätsprüfung wasserlöslicher Lacke effizient durchgeführt werden. Da es sich hierbei um ein Einkammerverfahren handelt und somit kein Transport der Prüfbleche vorgenommen werden muß, können definierte Bedingungen eingehalten werden. Die Reproduzierbarkeit der Trockenbedingungen, die bei einer Qualitätsprüfung im Vordergrund steht, ist gesichert. Durch die kompakte Bauweise der Vorrichtung kann das Verfahren ohne Schwierigkeiten im Labor durchgeführt werden.

Im folgenden wird die Erfindung anhand von beispielshaften Zeichnungen näher erläutert. Es zeigt
Fig. 1 eine Ansicht im Längsschnitt der erfindungsgemäßen Vorrichtung mit senkrecht installierter Infrarot-Kassette und einem im Innenraum aufgehängten Werkstück,
Fig. 2 einen Schnitt längs der Linie A-A aus Fig. 1, wobei aber das Werkstück nicht dargestellt ist,
Fig. 3 die Frontansicht einer anderen Ausführungsform der erfindungsgemäßen Vorrichtung mit waagerecht angebrachter Infrarot-Kassette,
Fig. 4 die Frontansicht einer weiteren Ausführungsform der erfindungsgemäßen Vorrichtung mit schwenkbarer Infrarotstrahler-Vorrichtung sowie einem eingelegten Gitterboden.

Die Fig. 1 zeigt einen Längsschnitt der erfindungsgemäßen Vorrichtung. Mit der Positionsziffer (1) wird das äußere Gehäuse bezeichnet, das durch ein geeignetes Material den Trockenschrank wärmemäßig von der Umgebung isoliert. Daneben ist ein Bereich (2) vorgesehen, der die Kontrollvorrichtung für die Stellgrößen sowie die Anzeigevorrichtungen aufnimmt. Der Schrank steht auf Stellfüssen (3), mit denen gegebenenfalls Bodenunebenheiten ausgeglichen werden können und die auch ein weitgehend erschütterungsfreies Aufstellen des Schranks ermöglichen. Die Positionsziffern (4) bezeichnet das innere Gehäuse, dessen Innenwand aus reflektierendem Material besteht. Zwischen innerem Gehäuse (4) und äußerem Gehäuse (1) ist ein Zwischenraum (5) vorgesehen. An der Rückwand des äußeren Gehäuses befindet sich eine Vorrichtung zum Zuführen von Frischluft (6) sowie eine Vorrichtung für den Umluftbetrieb (9), beide sind in Fig. 2 dargestellt. Die mittels eines der Vorrichtung (6) vorgeschalteten Staubfilters (27) gereinigte Frischluft wird beheizt und zusammen mit der Umluft in den Zwischenraum (5) geführt, und zwar durch die öffnung (11). Ein vor der Öffnung (25) im Zwischenraum (5) arbeitender Ventilator (7) sorgt für eine innige Vermischung von Frischluft und Umluft und fördert das Luftgemisch zu den Öffnungen (11). Der Innenraum (12) wird durch eine entweder and der Gehäuseoberseite oder an der Gehäuserückseite vorgesehene Abluftvorrichtung (8) entlüftet. Im Innenraum (12) des Trockenschranks kann eine Infrafortstrahler-Vorrichtung (10) so zwischen Leistenpaare (13,13a) geschoben werden, daß sie parallel zu den Seitenwänden des inneren Gehäuses (4) angeordnet ist. Eine solche Anordnung kann dann günstig sein, wenn das Werkstück aufgehängt ist, so daß die Infrarotstrahlen senkrecht auf die Oberfläche des Werkstücks auftreffen. Zum Aufhängen des Werkstücks (15) ist an der Decke des inneren Gehäuses (4) ein Haken (14) oder dergleichen vorgesehen. Das Werkstück (15) wird durch eine Tür (16) eingebracht.

Die Fig. 3 zeigt eine Frontansicht einer Ausführungsform der erfindungsgemäßen Vorrichtung. Die Vorrichtung zum Zuführen von Frischluft, die Vorrichtung für Umluftbetrieb sowie die Abluft-Vorrichtung sind nicht dargestellt.

Der Innenraum des Trockenschranks ist durch eine Tür (16) zugänglich. Diese ist hier zur Seite schwenkbar dargestellt, es sind aber auch solche Ausführungsformen möglich, bei denen die Tür nach oben oder unten schwenkbar ist oder bei denen die Tür in Kombination mit einem Wagen ausgebildet ist, der in den Innenraum des Trockenschranks geschoben werden kann.

In der dargestellten Ausführungsform ist die Infrarotstrahler-Vorrichtung (10) eine Kassette, die auf Leisten (17) geschoben ist und nach unten abstrahlt. Bei dieser Anordnung wird sich das Werkstück entweder auf dem Boden des Trockenschranks befinden, oder aber auch auf einem höher positionierten Gitterboden (24), zum Beispiel wie in Fig. 4 dargestellt. In dieser Figur ist eine Infrarotstrahler-Vorrichtung (10) dargestellt, die in eine Position (10′) schwenk- und gegebenenfalls drehbar zu bringen ist. Auch sämtliche zwischen diese beiden Positionen liegenden Orientierungen der Infrarotstrahler-Vorrichtung sind denkbar. Ebenso ist es möglich, eine Rollschiene an der Innendecke vorzusehen, so daß die nach unten abgeschwenkte Infrarotstrahler-Vorrichtung wahlweise auch an die gegenüberliegende Wand gefahren werden kann. Die Rollschiene ist in Fig. 4 nicht dargestellt.

Der Bereich (2) umfaßt die Kontrollvorrichtung für die Stellgrößen (18) sowie Anzeigevorrichtungen für die Umlufttemperatur (19), für die Temperatur des Werkstücks (20), eine Statusanzeige (21) für die Frischluft-Vorrichtung, eine Anzeige (22), die den Betrieb der Infrarotstrahler-Vorrichtung anzeigt, sowie eine Anzeige (23), die den Betrieb der Umluft-Vorrichtung anzeigt.

Mit Hilfe der erfindungsgemäßen Vorrichtung wird das Verfahren zur Qualitätsprüfung wasserlöslicher Lacke wie im folgenden beschrieben durchgeführt.

Mit Hilfe der Kontrollvorrichtung für die Stellgrößen (18) werden die vorwählbaren Werte für die zwei Verfahrensschritte eingegeben. Die erste vorgewählte Zeitdauer für den gleichzeitigen Betrieb von Infrarotheizung und Frischluft liegt vorzugsweise in einem Bereich bis 2 Minuten. Die Frischluftmenge wird so gewählt, daß sich eine Luftbewegung von ungefähr 0,3 m/s ergibt. Die Umlufttemperatur wird vorzugsweise im Bereich von 80°C vorgegeben, der Wert wird bei (19) angezeigt. Für den zweiten Verfahrensschritt wird eine Luftbewegung von 5 bis 7 m/s angesteuert. Die Umlufttemperatur kann jetzt im Bereich zwischen 80°C und 100°C vorgewählt werden.

Nachdem alle diese Werte vorgewählt sind, wird das Verfahren gestartet.

Eine interne Steuervorrichtung übernimmt die Verarbeitung der vorgewählten Werte und die Steuerung insbesondere der Heizvorrichtungen. Für die erste vorgegebene Zeitdauer werden Infrarotstrahler-Vorrichtung und Frischluft-Vorrichtung gleichzeitig betrieben, und zwar läuft die Frischluft-Vorrichtung mit einer vorgewählten Frischluftmenge. Nach Ablauf der ersten vorgewählten Zeitdauer wird die Infrarotstrahler-Vorrichtung abgeschaltet und die Umluft-Vorrichtung mit dem neuen bereits vorgewählten Wert betrieben. Der zweite Verfahrensschritt wird für die zweite vorgewählte Zeitdauer durchgeführt, die mindestens 5 Minuten beträgt.

Der Betrieb der Infrarotstrahler-Vorrichtung bzw. der Frischluft-Vorrichtung wird bei (22) und (21) angezeigt.

Nach Ablauf der zweiten vorgewählten Zeitdauer schaltet die Steuervorrichtung sämtliche sich noch in Betrieb befindliche Vorrichtungen des Trockenschranks aus. Das Werkstück kann nun entnommen werden. Der so vorgetrocknete Basislack kann dann nach Abkühlung mit Klarlack überlackiert werden.

Das erfindungsgemäße Verfahren mit der erfindungsgemäßen Vorrichtung liefert also eine effiziente, schnelle und kostengünstige Möglichkeit zur Qualitätsprüfung wasserlöslicher Lacke.

## Patentansprüche

1. Verfahren zum Herstellen eines Probestückes für die Qualitätsprüfung wasserlöslicher Lacke, wobei der Lack in form einer Schicht auf die Oberfläche des Probestückes feucht aufgebracht wird, die feuchte Lackschicht dann in einem abgeschlossenen Raum zum Vortrocknen zuerst mit Infrarotstrahlung und mit erwärmter Frischluft für eine erste vorgewählte Zeitdauer beheizt wird, und die so vorgetrocknete Lackschicht zum weiteren Trocknen für eine zweite vorgewählte Zeitdauer allein mit beheizter Umluft umspült wird.

2. Verfahren zum Herstellen eines Probestücks für die Qualitätsprüfung wasserlöslicher Lacke, wobei der Lack in Form einer Schicht auf die Oberfläche des Probestücks feucht aufgebracht wird, die feuchte Lackschicht dann in einem abgeschlossenen Raum zum Vortrocknen zuerst mit Infrarotstrahlung und mit erwärmter Frischluft für eine erste vorgewählte Zeitdauer beheizt wird, und die so vorgetrocknete Lackschicht zum weiteren Trocknen für eine zweite vorgewählte Zeitdauer mit beheizter und mit Frischluft vermischter Umluft umspült wird.

3. Verfahren nach Anspruch 1 oder 2, **dadurch** **gekennzeichnet**, daß für die erste Zeitdauer eine beheizte Frischluftmenge pro Zeiteinheit und daß für die zweite Zeitdauer eine beheizte Umluftmenge pro Zeiteinheit bei einer festgelegten Umlufttemperatur zugeführt werden.

4. Verfahren nach einem der Ansprüche 1 bis 3, **dadurch** **gekennzeichnet**, daß die Vortrocknung und die weitere Trocknung in einem Zeitraum von höchstens 30 Sekunden nacheinander durchgeführt werden.

5. Heizbarer Trockenschrank zum Durchführen des Verfahrens nach einem der Ansprüche 1 bis 4, mit einer abgeschlossenen Kammer zum Aufnehmen von Probestücken, in der eine Infrarotstrahler-Vorrichtung, eine Vorrichtung für beheizten Umluftbetrieb, eine Vorrichtung zum Zuführen von erwärmter Frischluft, eine Kontrolleinrichtung zum überwachen der Stellgrößen und eine Einrichtung zum Steuern der Vorrichtungen untergebracht sind.

6. Vorrichtung nach Anspruch 5, **dadurch** **gekennzeichnet**, daß die Vorrichtung für Umluftbetrieb (9) für einen mindestens zweistufigen Betrieb ausgebildet ist.

7. Vorrichtung nach Anspruch 5 oder 6, **dadurch** **gekennzeichnet**, daß die Infrarotstrahler-Vorrichtung (10) als Kassette ausgebildet ist.

8. Vorrichtung nach einem der Ansprüche 5 bis 7, **dadurch** **gekennzeichnet**, daß die Infrarotstrahler-Vorrichtung (10) als umsteckbares und auswechselbares Modul ausgebildet ist.

9. Vorrichtung nach einem der Ansprüche 5 bis 7, **dadurch gekennzeichnet**, daß die Infrarotstrahler-Vorrichtung (10) als Modul mit Schwenkeinrichtung zum Einstellen einer beliebigen Orientierung ausgebildet ist.

10. Vorrichtung nach einem der Ansprüche 5 bis 8, **dadurch** **gekennzeichnet**, daß im Trockenschrank Befestigungselemente (13,13a;17) zur wahlweise waagerechten oder senkrechten Installation der Infrarotstrahler-Vorrichtung (10) vorgesehen sind.

11. Vorrichtung nach Anspruch 10, **dadurch** **gekennzeichnet**, daß die Befestigungselemente als Leisten (17) an gegenüberliegenden Wänden ausgebildet sind, auf die die Infrarotstrahler-Vorrichtung (10) geschoben werden kann.

12. Vorrichtung nach Anspruch 10 oder 11, **dadurch** **gekennzeichnet**, daß die Befestigungselemente als Leistenpaare (13,13a) an Boden und Decke im Trockenschrankes ausgebildet sind, zwischen die die Infrarotstrahler-Vorrichtung (10) geschoben werden kann.

13. Vorrichtung nach einem der Ansprüche 1 bis 12, **dadurch** **gekennzeichnet**, daß an einander gegenüberliegenden Wänden des Trockenschrankes Auflageelemente für Gitterböden (24) vorgesehen sind.

## Claims

1. A method of making a test-piece for testing the quality of water-soluble lacquers, the lacquer being applied in the form of a layer to the surface of the test-piece when wet, the wet layer of lacquer then being pre-dried in a closed space by heating, first with infrared radiation and with preheated fresh air for a first preset period of time, and the thus pre-dried layer of lacquer being additionally dried in a stream of heated recirculated air alone for a second preset period of time.

2. A method of making a test-piece for testing the quality of water-soluble lacquers, the lacquer being applied in the form of a layer to the surface of the test-piece when wet, the wet layer of lacquer then being pre-dried in a closed space by heating, first with infrared radiation and with preheated fresh air for a first preset period of time, and the thus pre-dried layer of lacquer being additionally dried for a second preset period of time in a stream of heated recirculated air mixed with fresh air.

3. A method according to claim 1 or 2, characterised in that during the first period of time a heated amount of fresh air is supplied per unit time, and during the second period of time a heated amount of recirculated air is supplied per unit time and at a fixed temperature.

4. A method according to any of claims 1 to 3, characterised in that pre-drying and additional drying are brought about in succession and in a time of not more than 30 seconds.

5. A heatable drying oven for working the method according to any of claims 1 to 4, comprising a closed chamber for holding test-pieces and containing an infrared radiation device, a device for recirculating reheated air, a device for supplying heated fresh air, a checking means for monitoring the regulated quantities and a means for controlling the devices.

6. A device according to claim 5, characterised in that the device (9) for recirculating air is designed for at least two-stage operation.

7. A device according to claim 5 or 6, characterised in that the infrared radiation device (10) is in the form of a cartridge.

8. A device according to any of claims 5 to 7, characterised in that the infrared radiation device (10) is in the form of an interchangeable detachable module.

9. A device according to any of claims 5 to 7, characterised in that the infrared radiation device (10) is in the form of a module with a pivoting means for setting any desired orientation.

10. A device according to any of claims 5 to 8, characterised in that securing (13,13a;17) elements are provided in the drying oven for optional horizontal or vertical installation of the infrared radiation device (10).

11. A device according to claim 10, characterised in that the securing elements are strips (17) on facing walls, and the infrared radiation device (10) can be slid over them.

12. A device according to claim 10 or 11, characterised in that the securing elements are a pair of strips (13,13a) on the drying-oven floor and ceiling, and the infrared radiation device (10) can be slid between them.

13. A device according to any of claims 1 to 12, characterised in that bearing elements (24) for grid trays are provided on facing walls of the drying oven.

## Revendications

1. Procédé de préparation d'un échantillon pour le contrôle de qualité de peintures hydrosolubles, la peinture étant déposée humide sous forme d'une couche à la surface de l'échantillon, la couche de peinture humide étant alors d'abord chauffée dans une enceinte fermée pour le préséchage avec du rayonnement infrarouge et avec de l'air frais réchauffé pendant une première période de temps prédéterminée, et la couche de peinture ainsi préséchée est balayée pour poursuivre le séchage avec de l'air chauffé pendant un deuxième temps présélectionné.

2. Procédé de préparation d'un échantillon pour le contrôle de qualité de peintures hydrosolubles, la peinture étant déposée humide sous forme d'une couche à la surface de l'échantillon, la couche de peinture humide étant alors d'abord chauffée dans une enceinte fermée pour le préséchage avec du rayonnement infrarouge et avec de l'air frais réchauffé pendant une première période de temps prédéterminée, et la couche de peinture ainsi préséchée est balayée pour poursuivre le séchage avec de l'air mixte composé d'air chauffé et d'air frais pendant un deuxième temps présélectionné.

3. Procédé selon la revendication 1 ou 2, caractérisé en ce qu'on introduit pour le premier temps une quantité d'air frais chauffé par unité de temps et que pendant le deuxième temps, on introduit une quantité d'air de balayage chauffé par unité de temps pour une température établie d'air de balayage.

4. Procédé selon l'une des revendications 1 à 3, caractérisé en ce que le préséchage et le séchage ultérieur sont réalisés dans un intervalle de temps d'au plus 30 secondes, successivement.

5. Etuve chauffable pour réaliser le procédé selon l'une des revendications 1 à 4, avec une chambre fermée pour recevoir les échantillons, dans laquelle on implante un dispositif de rayonnement infrarouge, un dispositif de circulation d'air de balayage chauffé, un dispositif d'introduction d'air frais réchauffé, un dispositif de contrôle pour surveiller les valeurs de consigne et un dispositif pour piloter les dispositifs.

6. Dispositif selon la revendication 5, caractérisé en ce que le dispositif de circulation (9) d'air de balayage est constitué pour un fonctionnement au moins en deux étapes.

7. Dispositif selon la revendication 5, caractérisé en ce que le dispositif de rayonnement infrarouge (10) est sous forme de cassette.

8. Dispositif selon l'une des revendications 5 à 7, caractérisé en ce qu'on réalise le dispositif de rayonnement infra-rouge (10) sous forme de module enfichable et échangeable.

9. Dispositif selon l'une des revendications 5 à 7, caractérisé en ce qu'on constitue le dispositif de rayonnement infrarouge (10) sous forme de module avec dispositif de pivotement pour réaliser une orientation souhaitable.

10. Dispositif selon l'une des revendications 5 à 8, caractérisé en ce qu'on prévoit dans l'étuve des éléments de fixation (13, 13a ; 17) pour l'installation au choix, horizontalement ou verticalement du dispositif de rayonnement infrarouge (10).

11. Dispositif selon la revendication 10, caractérisé en ce que les éléments de fixation sont sous forme de cornières (17) sur les parois opposées, sur lesquelles on peut insérer le dispositif (10) de rayonnement infrarouge.

12. Dispositif selon la revendication 10 ou 11, caractérisé en ce que les éléments de fixation sont sous forme de paires de cornières (13, 13a) sur le sol et au plafond de l'étuve, entre lesquelles on peut insérer le dispositif (10) de rayonnement infrarouge.

13. Dispositif selon l'une des revendications 1 à 12, caractérisé en ce qu'on a prévu sur les parois opposées de l'étuve des éléments supports pour des grilles (24).
